# EUROPÄISCHE PATENTSCHRIFT

(11) **EP 3 394 535 B1**
(45) Veröffentlichungstag und Bekanntmachung des Hinweises auf die Patenterteilung: **01.10.2025**
(21) Anmeldenummer: 16809645.1
(22) Anmeldetag: 01.12.2016
(51) Int. Cl.: F25J 3/02

(54) **VERFAHREN UND VORRICHTUNG ZUR KRYOGENEN ZERLEGUNG VON SYNTHESEGAS**
METHOD AND DEVICE FOR THE CRYOGENIC DECOMPOSITION OF SYNGAS
PROCÉDÉ ET DISPOSITIF DE DÉCOMPOSITION CRYOGÉNIQUE DE GAZ DE SYNTHÈSE

(30) Priorität: 23.12.2015 DE 102015016771
(43) Veröffentlichungstag der Anmeldung: 31.10.2018
(73) Patentinhaber: Linde GmbH, 82049 Pullach (DE)
(72) Erfinder: LANG, Martin, 80689 München (DE)
(74) Vertreter: Fischer, Werner
(86) Internationale Anmeldenummer: PCT/EP2016/025159
(87) Internationale Veröffentlichungsnummer: WO 2017/108197

(56) Entgegenhaltungen:
- EP-A1- 0 677 483
- FR-A1- 3 011 069
- LINDE AG: "Cryogenic Gas separation: The most economic and experienced separation process for production of Carbon Monoxide and Hydrogen from raw synthesis gas", 20121031, 31 October 2012 (2012-10-31), pages 1 - 11, XP007922110

## Beschreibung

Die Erfindung betrifft ein Verfahren zur kryogenen Zerlegung eines vorwiegend aus Wasserstoff und Kohlenmonoxid bestehenden, Methan enthaltenden Einsatzgases, das dabei durch Abkühlung partiell kondensiert wird, um eine weitgehend aus Kohlenmonoxid und Methan bestehende, Wasserstoff enthaltende erste Flüssigphase zu gewinnen, aus der in einer über einen Umlauferhitzer beheizten H₂-Trennkolonne durch die Abtrennung von Wasserstoff eine zweite Flüssigphase erzeugt wird, aus welcher in einer CO/CH₄-Trennkolonne eine kohlenmonoxidreiche Gasphase mit einer Reinheit erhalten wird, die ihre Abgabe als Kohlenmonoxidprodukt erlaubt.

Weiterhin betrifft die Erfindung eine Vorrichtung zur Durchführung des erfindungsgemäßen Verfahrens.

Ein solches Verfahren und eine solche Vorrichtung sind aus der Druckschrift FR-A-3 011 069 und dem technischen Artikel "Cryogenic Gas Separation" der Linde AG bekannt.

Verfahren der gattungsgemäßen Art sind dem Fachmann seit vielen Jahren als sog. Kondensationsprozesse bekannt. Sie werden vorzugsweise zur Zerlegung von Synthesegasen eingesetzt, die durch Partielle Oxidation gewonnen werden und daher einen hohen Kohlenmonoxid- und einen niedrigen Methangehalt aufweisen. Unter der Voraussetzung einer genügend weiten Abkühlung des Einsatzgases erlaubt es der Kondensationsprozess, ein Kohlenmonoxidprodukt mit einer Ausbeute von mehr als 90% zu erzeugen, das einen Methangehalt von weniger als 400vppm aufweist und das daher ohne einen weiteren Reinigungsschritt beispielsweise zur Erzeugung von Monoethylenglykol eingesetzt werden kann.

Um insbesondere die für den Prozess benötigte Spitzenkälte zur Verfügung zu stellen und zur Generierung eines Rücklaufs am Kopf der CO/CH₄-Kolonne, wird nach dem Stand der Technik ein Kühlkreislauf eingesetzt, der entweder von außerhalb zugeführten Stickstoff oder intern erzeugtes Kohlenmonoxid als Kältemittel verwendet. Jede der beiden Varianten ist aufwendig und stellt einen erheblichen Kostenfaktor dar, der einen deutlichen Einfluss auf die Wirtschaftlichkeit der Gaszerlegung hat.

Für den Kohlenmonoxidkreislauf wird ein Teil der in der CO/CH₄-Trennkolonne erhaltenen und gegen abzukühlende Verfahrensströme angewärmten kohlenmonoxidreichen Gasphase verdichtet, gegen anzuwärmende Verfahrensströme verflüssigt und kälteleistend auf den Kopf der CO/CH₄-Kolonne entspannt. Ein Teil der dabei anfallenden Flüssigphase bildet einen Kolonnenrücklauf, durch den die geforderte Reinheit des Kohlenmonoxidprodukts erreicht wird, während der Rest weiter entspannt wird, um die Spitzenkälte für den Prozess zu liefern.

Auch ein Stickstoffkreislauf wird nach dem Stand der Technik dazu eingesetzt, um die Spitzenkälte für den Prozess bereitzustellen und einen Rücklauf für die CO/CH₄-Trennkolonne zu erzeugen, die hierfür mit einem Kondensator ausgerüstet ist, der, mit flüssigem Stickstoff gekühlt, am Kolonnenkopf eine Temperaturdifferenz zum Antrieb eines internen Kohlenmonoxidrücklaufs liefert.

Beide Kältekreisläufe werden über mehrstufige Verdichter angetrieben. Während in einem Stickstoffkreislauf ein zweistufiger, vergleichsweise kostengünstiger Verdichter eingesetzt werden kann, fallen für einen Kohlenmonoxidverdichter erheblich höhere Kosten an. Der Grund hierfür liegt zum einen daran, dass ein Kohlenmonoxidverdichter wenigstens mit drei Verdichterstufen ausgeführt sein muss, um eine thermische Zersetzung von Kohlenmonoxid und daraus resultierende Rußablagerungen zu vermeiden. Zum anderen muss er explosionsgeschützt sein und in einem besonders gesicherten Bereich betrieben werden, um zu verhindern, dass austretendes Kohlenmonoxid zu Schäden bei Menschen und Anlagen führt. Die Kosten für den Verdichter eines Kohlenmonoxidkreislaufs liegen daher um bis zu 50% über denen für einen Verdichter, der geeignet ist, einen entsprechenden Stickstoffkreislauf anzutreiben.

Die sich aufgrund des Verdichters ergebenden Kostenvorteile des Stickstoffkreislaufs werden jedoch durch den notwendigen Kondensator am Kopf der CO/CH₄-Trennkolonne und den durch diesen bedingten, gegenüber einem Kohlenmonoxidkreislauf höheren Energiebedarf teilweise ausgeglichen.

Aufgabe der vorliegenden Erfindung ist es daher, ein Verfahren der gattungsgemäßen Art sowie eine Vorrichtung zu dessen Durchführung anzugeben, die es erlauben, ein Kohlenmonoxidprodukt zu im Vergleich zum Stand der Technik reduzierten Kosten zu erhalten.

Diese Aufgabe wird dadurch gelöst, dass aus der H₂-Trennkolonne ein methanarmer Stoffstrom abgezogen und anschließend am Kopf der zweiten Trennkolonne als Rücklauf aufgegeben wird.

Bei der der Abtrennung des Wasserstoffs aus der ersten Flüssigphase sammelt sich die weitgehend aus Kohlenmonoxid und Methan bestehende zweite Flüssigphase im Sumpf der H₂-Trennkolonne, während eine wasserstoffreiche Gasphase über Kopf abgezogen wird. Aus dem Sumpfraum steigt eine durch den Umlaufverdampfer erzeugte, Wasserstoff, Kohlenmonoxid und Methan enthaltende Gasphase nach oben und wird dabei mit der ersten, im Gegenstrom geführten Flüssigphase über Trennstufen in intensiven Kontakt gebracht. Weil dabei vorwiegend Methan und Kohlenmonoxid aus der Gasphase rückgewaschen werden und Wasserstoff aus der Flüssigphase abgestrippt wird, ändern sich die Zusammensetzungen der Stoffströme in Strömungsrichtung kontinuierlich. Während in der Gasphase die Anteile von Kohlenmonoxid und - stärker noch - Methan abnehmen und der Wasserstoffanteil ansteigt, entwickeln sich die entsprechenden Anteile in der Flüssigphase entgegengesetzt. Aus der ersten H₂-Trennkolonne können daher in unterschiedlichen Höhen Stoffströme mit unterschiedlichen Zusammensetzungen abgezogen werden.

Die Erfindung macht sich zunutze, dass innerhalb der H₂-Trennkolonne wenigstens ein Stoffstrom mit einer für einen Einsatz als Rücklauf in der CO/CH₄-Trennkolonne geeigneten Zusammensetzung vorliegt. Erfindungsgemäß ist dieser Stoffstrom methanarm und weist insbesondere einen niedrigen Wasserstoffgehalt auf.

Vorzugsweise wird der methanarme Stoffstrom gasförmig aus der H₂-Trennkolonne abgezogen und nachfolgend durch Abkühlung gegen anzuwärmende Verfahrensströme und/oder ein Kältemittel abgekühlt und verflüssigt, bevor er als Rücklauf in die CO/CH₄-Trennkolonne eingeleitet wird.

Erfahrungsgemäß weist die Gasphase in der H₂-Trennkolonne stromaufwärts der sechsten praktischen Trennstufe eine geeignete Zusammensetzung auf, so dass der methanarme Stoffstrom gasförmig vor der sechsten Trennstufe aus der H₂-Trennkolonne abgezogen wird. Stromabwärts der sechsten praktischen Trennstufe nimmt der Methangehalt der Gasphase zwar weiter ab, jedoch ist hier der Wasserstoffanteil für einen Einsatz in der CO/CH₄-Trennkolonne zu hoch.

Vorzugsweise befindet sich die Abzugsstelle für die methanarme Gasphase zwischen dem Sumpfraum und der dritten praktischen Trennstufe der H₂-Trennkolonne.

Daneben soll es jedoch auch möglich sein, alternativ oder zusätzlich zu dem gasförmigen Stoffstrom einen methanarmen Stoffstrom flüssig aus H₂-Trennkolonne abzuziehen und der CO/CH₄-Trennkolonne als Rücklauf zuzuführen. Bevorzugt wird hierbei darauf verzichtet, den methanarmen Stoffstrom vor seiner Einleitung in die CO/CH₄-Trennkolonne abzukühlen. Diese Verfahrensvariante kann mit besonderem Vorzug dann angewendet werden, wenn eine H₂-Trennkolonne eingesetzt wird, die in ihrem unteren Teil als Trennwandkolonne ausgeführt ist. Hierdurch ist es möglich, einen wasserstoffarmen Stoffstrom flüssig zu erhalten, der einen wesentlich niedrigeren Methangehalt aufweist, als ein gasförmiger Stoffstrom mit gleichem Wasserstoffgehalt, so dass in der CO/CH₄-Trennkolonne eine deutlich höhere Reinheit der kohlenmonoxidreichen Gasphase erreicht werden kann.

Die CO/CH₄-Trennkolonne wird vorzugsweise bei einem Druck betrieben, der es erlaubt, die kohlenmonoxidreiche Gasphase nach Anwärmung gegen abzukühlende Verfahrensströme an einen Abnehmer mit einem Druck abzugeben, der gleich oder größer ist als der für das Kohlenmonoxidprodukt vom Abnehmer geforderte. Bevorzugt wird die CO/CH₄-Trennkolonne bei einem Druck zwischen 8 und 10bar(a) betrieben.

Das erfindungsgemäße Verfahren fortbildend wird vorgeschlagen, Kälte, insbesondere die für den Prozess benötigte Spitzenkälte über einen Kühlkreislauf zur Verfügung zu stellen, in dem Stickstoff als Kältemittel eingesetzt wird. Der Stickstoffkreislauf besitzt keine Verbindung zu einem brennbaren und/oder giftigen Prozessgas, so dass zweckmäßigerweise für seinen Antrieb ein Verdichter eingesetzt wird, der weder explosionsgeschützt ausgeführt ist, noch in einer speziell gesicherten Zone betrieben wird.

Weiterhin betrifft die Erfindung eine Vorrichtung zur kryogenen Zerlegung eines vorwiegend aus Wasserstoff und Kohlenmonoxid bestehenden, Methan enthaltenden Einsatzgases, mit wenigstens einem Wärmetauscher zur Abkühlung und partiellen Kondensation des Einsatzgases, einem Abscheider, in dem eine erste Flüssigphase aus dem partiell kondensierten Einsatzgas abgetrennt werden kann, einer über einen Umlauferhitzer beheizbaren H₂-Trennkolonne, in der aus der ersten Flüssigphase durch Abtrennung von Wasserstoff eine zweite Flüssigphase erzeugt werden kann, sowie einer CO/CH₄-Trennkolonne, in der aus der zweiten Flüssigphase eine kohlenmonoxidreiche Gasphase mit einer Reinheit abgetrennt werden kann, die ihre Abgabe als Kohlenmonoxidprodukt erlaubt.

Die gestellte Aufgabe wird vorrichtungsseitig erfindungsgemäß dadurch gelöst, dass die H₂-Trennkolonne derart mit der CO/CH₄-Trennkolonne verbunden ist, dass ein methanarmer Stoffstrom über eine Entnahmestelle aus der H₂-Trennkolonne abgezogen und am Kopf der CO/CH₄-Trennkolonne als Rücklauf aufgegeben werden kann.

Um einen gasförmig aus der H₂-Trennkolonne abgezogenen Stoffstrom vor seiner Einleitung in die CO/CH₄-Trennkolonne verflüssigen zu können, sieht die Erfindung eine Kühleinrichtung vor, die zwischen den beiden Trennkolonnen angeordnet ist. Vorzugsweise handelt es sich bei der Kühleinrichtung um einen Wärmetauscher, der auch zur Abkühlung und/oder partiellen Kondensation des Einsatzgases verwendet wird. Jedoch soll nicht ausgeschlossen sein, dass die Kühleinrichtung als eigenständiger Wärmetauscher ausgeführt ist.

Die H₂-Trennkolonne weist mehrere senkrecht übereinander angeordnete Stoffaustauscheinrichtungen auf, die praktische Trennstufen darstellen und die vorzugsweise als Siebböden und/oder Schlitzglockenböden und/oder strukturierten Packungen und/oder Füllkörperschüttungen ausgeführt sind. Unterhalb der praktischen Trennstufen befindet sich der Sumpfraum der Kolonne, dem über den Umlauferhitzer Wärme zugeführt werden kann.

Soll der methanarme Stoffstrom gasförmig aus der H₂-Trennkolonne abgezogen werden, befindet sich die Entnahmestelle vorzugsweise unterhalb der sechsten praktischen Trennstufe der ersten Trennkolonne. Besonders bevorzugt ist sie zwischen dem Sumpfraum und der dritten praktischen Trennstufe angeordnet.

In einer zweckmäßigen Ausgestaltung der Erfindung weist die H₂-Trennkolonne in ihrem unteren Teil eine senkrecht stehende Trennwand auf, die den Kolonnenquerschnitt in zwei Segmente teilt. Am oberen Ende der Trennwand befinden sich eine Einleitungsstelle, über die ein Teil der ersten Flüssigphase in eines der Segmente eingeleitet werden kann, sowie eine Kühleinrichtung zur Kondensierung von Gas, das über das andere Segment aus dem Sumpfraum nach oben steigt. Diese als Trennwandkolonne zu bezeichnende Einrichtung ermöglicht es, eine methanarme Flüssigphase zu erzeugen, die aufgrund ihrer Zusammensetzung in der CO/CH₄-Trennkolonne als Rücklauf eingesetzt werden kann. Die Trennwandkolonne ist hierzu mit einer bevorzugt unmittelbar unterhalb der Kühleinrichtung angeordneten Entnahmestelle ausgeführt, über die ein methanarmer Stoffstrom flüssig abgezogen und über eine Flüssigkeitsleitung der CO/CH₄-Trennkolonne zugeführt werden kann. Die Flüssigkeitsleitung ist im einfachsten Fall als Rohrleitung ausgeführt und umfasst sinnvollerweise keine Einrichtung zur Kühlung der methanarmen Flüssigphase.

Eine besonders bevorzugte Variante der erfindungsgemäßen Vorrichtung sieht einen mit Stickstoff als Kältemittel betreibbaren, über den oder die Wärmetauscher zur Abkühlung und partiellen Kondensation des Einsatzgases verlaufenden Kühlkreislauf vor, über den insbesondere die am Abscheider erforderliche Spitzenkälte für die Gaszerlegung zur Verfügung gestellt werden kann. Zum Antrieb des im Kreislauf als Kältemittel führbaren Stickstoffs umfasst der Kühlkreislauf zweckmäßigerweise einen nicht-explosionsgeschützten Verdichter mit weniger als drei Verdichterstufen. Weiterhin kann der Kühlkreislauf eine auf der Saugseite des Verdichters angeordnete Zuführungseinrichtung zur Einleitung von gasförmigem Stickstoff in den Kreislauf, sowie eine Entnahmeeinrichtung zur Entnahme von überschüssigem Stickstoff aus dem Kreislauf aufweisen, die sich auf der Druckseite des Verdichters befindet. Vorzugsweise umfasst der Kühlkreislauf einen weiteren Wärmetauscher zur Kondensation von gasförmigem Stickstoff, in den der Umlauferhitzer der CO/CH4-Trennkolonne integriert ist.

Im Folgenden soll die Erfindung anhand zweier in den **Figuren 1** und **2** schematisch dargestellter Ausführungsbeispiele näher erläutert werden.

Die Figur 1 zeigt eine Ausgestaltung des erfindungsgemäßen Verfahrens, bei dem ein als Rücklauf für die CO/CH₄-Trennkolonne vorgesehener Stoffstrom gasförmig aus der H₂-Trennkolonne abgezogen wird.

Die Figur 2 zeigt eine andere Ausgestaltung des erfindungsgemäßen Verfahrens, bei dem ein als Rücklauf für die zweite CO/CH₄-Trennkolonne vorgesehener Stoffstrom flüssig aus der H₂-Trennkolonne abgezogen wird.

In den beiden Figuren sind gleiche Anlagenteile und Verfahrensströme mit den gleichen Bezugszeichen gekennzeichnet.

In Figur 1 wird ein zu zerlegendes, vorwiegend aus Wasserstoff und Kohlenmonoxid bestehenden, Methan enthaltendes Einsatzgas 1, das mit einem Druck zwischen 30 und 60bar(a) vorliegt, im ersten E1 und im zweiten Wärmetauscher E2 gegen anzuwärmende Verfahrensströme abgekühlt, wobei durch die Kondensation von Komponenten ein zweiphasiges Stoffgemisch 2 entsteht, das im Abscheider D1 eine weitgehend aus Kohlenmonoxid und Methan bestehende, Wasserstoff enthaltende Flüssig- und eine wasserstoffreiche Gasphase getrennt wird. Die Gasphase wird über Leitung 3 aus dem Abscheider D1 abgezogen und nach Anwärmung in den Wärmetauschern E2 und E1 als Rohwasserstoff 4 an der Anlagengrenze abgegeben. Die Flüssigphase 5 dagegen wird der H₂-Trennkolonne T1 zugeführt. Hierzu wird sie in zwei Teilströme gesplittet, von denen der erste 6 als Rücklauf auf den Kopf der H₂-Trennkolonne T1 entspannt wird, während der zweite Teilstrom 7 nach einer Entspannung und Teilverdampfung im Wärmetauscher E2 dem Mittelteil der H₂-Trennkolonne T1 als Zwischenheizung aufgegeben wird.

Die H₂-Trennkolonne T1 wird bei einem Druck betrieben, der zwischen einem Drittel und der Hälfte des Drucks des Einsatzgases 1 liegt, und dient zur Entfernung des in der Flüssigphase 5 gelösten Wasserstoffs. Sie wird durch einen Umlauferhitzer 8 beheizt, der im Wärmetauscher E2 integriert ist.

Die wasserstoffreiche Kopffraktion 9 aus der H₂-Trennkolonne T1 wird nach Anwärmung in den Wärmetauschern E2 und E1 als Flash-Gas 10 an der Anlagengrenze abgegeben, während die weitgehend wasserstofffreie, aus Kohlenmonoxid und Methan bestehende Sumpffraktion 11 in die bei einem Druck zwischen 8,5 und 9bar(a) betriebene CO/CH₄-Trennkolonne T2 entspannt wird. Hierzu wird die Sumpffraktion 11 in zwei Teilströme gesplittet, von denen der eine 12 als Zwischenrücklauf und der zweite 13, nach Verdampfung im Wärmetauscher E2, als Zwischenheizung dient. Die CO/CH₄-Trennkolonne T2 wird über einen im Wärmetauscher E3 integrierten Umlauferhitzer 14 beheizt.

Die für den Prozess benötigte Spitzenkälte wird über einen durch den zweistufigen Kreislaufverdichter V angetriebenen Stickstoffkreislauf erhalten. Stickstoff 15 verlässt die zweite Verdichterstufe C2 mit einem Druck, der typischerweise zwischen 16 und 21 bar(a) liegt, wird nachfolgend im Wärmetauscher E1 abgekühlt und im Wärmetauscher E3 gegen anzuwärmendes Sumpfprodukt 14 der CO/CH₄-Trennkolonne T2 kondensiert. Der kondensierte Stickstoff 16 wird auf einen Zwischendruck zwischen 7 und 9bar(a) entspannt, wobei ein zweiphasiges Stoffgemisch 17 entsteht, das im Abscheider D2 in eine Gas- 18 und eine Flüssigphase 19 getrennt wird. Ein aus der Gasphase 18 und einem Teil 20 der Flüssigphase 19 gebildeter Stoffstrom 21 wird auf dem Zwischendruckniveau im Wärmetauscher E2 vollständig verdampft und im Wärmetauscher E1 weiter angewärmt, bevor er der Saugseite der zweiten Verdichterstufe C2 zugeführt wird. Die verbleibende Flüssigphase 22 wird weiter auf Niederdruckniveau zwischen 3 und 5bar(a) entspannt, im Wärmetauscher E2 verdampft und nach Anwärmung im Wärmetauscher E1 über die Saugseite der ersten Verdichterstufe C1 in den Kreislaufverdichter V zurückgeführt. Die Aufteilung der Flüssigphase 19 in die beiden Teilströme 20 und 22 wird dabei so durchgeführt, dass die am Abscheider D1 geforderte Temperatur erreicht wird.

Bei Bedarf kann dem geschlossenen Stickstoffkreislauf über die Niederdruckpassage 22 von außen Stickstoff zugeführt werden, wobei gasförmiger Stickstoff 23 auf der warmen Seite des Wärmetauschers E1 und flüssiger Stickstoff 24 auf der kalten Seite des Wärmetauschers E2 eingeleitet wird. Überschüssiger Stickstoff 25 wird auf der Druckseite des Kreislaufverdichters V abgeführt.

Um einen Rücklauf für die CO/CH₄-Trennkolonne T2 zu erzeugen, wird eine methanarme Gasphase 26 unterhalb der sechsten praktischen Trennstufe aus der H₂-Trennkolonne T1 abgezogen, im Wärmetauscher E2 abgekühlt und kondensiert und anschließend über Leitung 27 zum Kopf der CO/CH₄-Trennkolonne T2 geführt. Das Kopfprodukt 28 der CO/CH₄-Trennkolonne T2 weist die für ein Kohlenmonoxidprodukt geforderte Reinheit auf und liegt mit einem Druck vor, der hoch genug ist, um es nach Anwärmung in den Wärmetauschern E2 und E1 ohne weitere Verdichtung als Kohlenmonoxidprodukt 29 abgeben zu können. Im Sumpf der CO/CH₄-Trennkolonne T2 sammelt sich eine methanreiche, Kohlenmonoxid enthaltende Flüssigphase 30, die nach Verdampfung und Anwärmung in den Wärmetauschern E2 und E1 als Brenngas 31 abgegeben wird.

Das in Figur 2 dargestellte Ausführungsbeispiel erlaubt es, das Kohlenmonoxidprodukt 29 mit einer höheren Reinheit zu erzeugen, als dies mit der in Figur 1 gezeigten Konfiguration möglich ist. Hierzu wird zur Abstrippung von Wasserstoff aus der Flüssigphase 5 eine Kolonne T3 eingesetzt, die in ihrem unteren Bereich durch eine Trennwand in zwei Segmente S1 und S2 unterteilt ist. Am oberen Ende des Segments S1 befindet sich die Zuleitungsstelle für den Teilstrom 7 der Flüssigphase 5, die als Zwischenheizung dient, während am oberen Ende des Segments S2 ein Kondensator E4 angeordnet ist, in dem als Kühlmittel ein Teil 32 der aus Kohlenmonoxid und Methan bestehenden Sumpffraktion 11 eingesetzt wird. Das angewärmte und verdampfte Kühlmittel 33 wird nachfolgend gemeinsam mit dem Teilstrom 13 der CO/CH₄-Trennkolonne T2 als Zwischenheizung zugeführt. Um Methan-Verunreinigungen der Flüssigphase in Segment S2 zu vermeiden, wird die aus dem oberen Bereich der Kolonne T3 abströmende Flüssigphase alleine dem Segment S1 zugeführt. Unterhalb des Kondensators E4 kann daher aus dem Segment S2 eine methanarme Kohlenmonoxidfraktion 34 flüssig abgezogen werden, die am Kopf der CO/CH₄-Trennkolonne T2 als Rücklauf dient.

## Patentansprüche

1. Verfahren zur kryogenen Zerlegung eines vorwiegend aus Wasserstoff und Kohlenmonoxid bestehenden, Methan enthaltenden Einsatzgases (1), das dabei durch Abkühlung partiell kondensiert wird, um eine weitgehend aus Kohlenmonoxid und Methan bestehende, Wasserstoff enthaltende erste Flüssigphase (5) zu gewinnen, aus der in einer über einen Umlauferhitzer (8) beheizten H₂-Trennkolonne (T1) durch die Abtrennung von Wasserstoff (9) eine zweite Flüssigphase (11) erzeugt wird, aus welcher in einer CO/CH₄-Trennkolonne (T2) eine kohlenmonoxidreiche Gasphase (28) mit einer Reinheit erhalten wird, die ihre Abgabe als Kohlenmonoxidprodukt (29) erlaubt, **dadurch gekennzeichnet, dass** aus der H₂-Trennkolonne (T1) ein methanarmer Stoffstrom (26, 34) abgezogen und anschließend am Kopf der CO/CH₄-Trennkolonne (T2) als Rücklauf aufgegeben wird.

2. Verfahren nach Anspruch 1, **dadurch gekennzeichnet, dass** der methanarme Stoffstrom (26) gasförmig aus der H₂-Trennkolonne (T1) abgezogen und vor seiner Einleitung in OO/CH₄-Trennkolonne (T2) durch Abkühlung verflüssigt wird.

3. Verfahren nach einem der Ansprüche 1 oder 2, **dadurch gekennzeichnet, dass** der methanarme Stoffstrom (26) aus der H₂-Trennkolonne (T1) unterhalb der sechsten praktischen Trennstufe abgezogen wird.

4. Verfahren nach Anspruch 3, **dadurch gekennzeichnet, dass** der methanarme Stoffstrom (26) aus dem Sumpfraum und/oder zwischen der ersten und der dritten praktischen Trennstufe abgezogen wird.

5. Verfahren nach Anspruch 1, **dadurch gekennzeichnet, dass** der methanarme Stoffstrom (34) flüssig aus der H₂-Trennkolonne abgezogen wird.

6. Verfahren nach einem der Ansprüche 1 bis 5, **dadurch gekennzeichnet, dass** die in der CO/CH₄-Trennkolonne erhaltene kohlenmonoxidreiche Gasphase (28) angewärmt und ohne Druckerhöhung als Kohlenmonoxidprodukt (29) abgegeben wird.

7. Verfahren nach einem der Ansprüche 1 bis 6, **dadurch gekennzeichnet, dass** Spitzenkälte über einen Stickstoffkreislauf zur Verfügung gestellt wird.

8. Vorrichtung zur kryogenen Zerlegung eines vorwiegend aus Wasserstoff und Kohlenmonoxid bestehenden, Methan enthaltenden Einsatzgases (1), mit wenigstens einem Wärmetauscher (E1, E2) zur Abkühlung und partiellen Kondensation des Einsatzgases (1), einem Abscheider (D1), in dem eine erste Flüssigphase (5) aus dem partiell kondensierten Einsatzgas (2) abgetrennt werden kann, einer über einen Umlauferhitzer (8) beheizbaren H₂-Trennkolonne (T1), in der aus der ersten Flüssigphase (5) durch Abtrennung von Wasserstoff (9) eine zweite Flüssigphase (11) erzeugt werden kann, sowie einer CO/CH₄-Trennkolonne (T2), in der aus der zweiten Flüssigphase (11) eine kohlenmonoxidreiche Gasphase (28) mit einer Reinheit abgetrennt werden kann, die ihre Abgabe als Kohlenmonoxidprodukt (29) erlaubt, **dadurch gekennzeichnet, dass** die H₂-Trennkolonne (T1) derart mit der CO/CH₄-Trennkolonne (T2) verbunden ist, dass ein methanarmer Stoffstrom (26, 34) über eine Entnahmestelle aus der H₂-Trennkolonne (T1) abgezogen und am Kopf der CO/CH₄-Trennkolonne (T2) als Rücklauf aufgegeben werden kann.

9. Vorrichtung nach Anspruch 8, **dadurch gekennzeichnet, dass** der zwischen der H₂-(T1) und der CO/CH₄-Trennkolonne (T2) eine Kühleinrichtung (E2) zur Verflüssigung eines gasförmig aus der H₂-Trennkolonne abgezogenen methanarmen Stoffstroms (26) angeordnet ist.

10. Vorrichtung nach einem der Ansprüche 8 oder 9, **dadurch gekennzeichnet, dass** die Entnahmestelle für den methanarmen Stoffstrom (26) unterhalb der sechsten praktischen Trennstufe der H₂-Trennkolonne angeordnet ist.

11. Vorrichtung nach Anspruch 10, **dadurch gekennzeichnet, dass** die Entnahmestelle für den methanarmen Stoffstrom (26) zwischen dem Sumpfraum und der dritten praktischen Trennstufe der H₂-Trennkolonne (T1) angeordnet ist.

12. Vorrichtung nach Anspruch 8, **dadurch gekennzeichnet, dass** die H₂-Trennkolonne (T1) in ihrem unteren Teil als Trennwandkolonne ausgeführt ist, aus der der methanarme Stoffstrom (34) flüssig abgezogen werden kann.

13. Vorrichtung nach einem der Ansprüche 8 bis 12, **dadurch gekennzeichnet, dass** sie einen Kühlkreislauf umfasst, der mit Stickstoff als Kühlmittel betreibbar ist.

14. Vorrichtung nach einem der Ansprüche 8 bis 13, **dadurch gekennzeichnet, dass** die H₂-Trennkolonne (T1) mit einem Siebböden und/oder Schlitzglockenböden und/oder strukturierten Packungen und/oder Füllkörperschüttungen als praktischen Trennstufen ausgeführt ist.

## Claims

1. Method for the cryogenic decomposition of a feed gas (1) containing methane and consisting predominantly of hydrogen and carbon monoxide, which feed gas is partially condensed by cooling in order to obtain a first liquid phase (5) containing hydrogen and consisting largely of carbon monoxide and methane, from which first liquid phase a second liquid phase (11) is produced by the separation of hydrogen (9) in a H₂ separation column (T1) heated by a circulation heater (8), from which second liquid phase a carbon monoxide-rich gas phase (28) is obtained in a CO/CH₄ separation column (T2) having a purity that allows it to be released as a carbon monoxide product (29), **characterized in that** a low-methane stream (26, 34) is withdrawn from the H₂ separation column (T1) and then is fed as reflux at the top of the CO/CH₄ separation column (T2).

2. Method according to claim 1, **characterized in that** the low-methane stream (26) is withdrawn in gaseous form from the H₂ separation column (T1) and is liquefied by cooling before its introduction into OO/CH₄ separation column (T2).

3. Method according to either claim 1 or claim 2, **characterized in that** the low-methane stream (26) is withdrawn from the H₂ separation column (T1) below the sixth practical separation stage.

4. Method according to claim 3, **characterized in that** the low-methane stream (26) is withdrawn from the bottom space and/or between the first and the third practical separation stage.

5. Method according to claim 1, **characterized in that** the low-methane stream (34) is withdrawn in liquid form from the H₂ separation column.

6. Method according to any of claims 1 to 5, **characterized in that** the carbon monoxide-rich gas phase (28) contained in the CO/CH₄ separation column is heated and released as a carbon monoxide product (29) without an increase in the pressure.

7. Method according to any of claims 1 to 6, **characterized in that** peak cooling is provided by a nitrogen cycle.

8. Device for the cryogenic decomposition of a feed gas (1) containing methane and consisting predominantly of hydrogen and carbon monoxide, having at least one heat exchanger (E1, E2) for cooling and partially condensing the feed gas (1), a separator (D1) in which a first liquid phase (5) can be separated from the partially condensed feed gas (2), a H₂ separation column (T1) which can be heated by a circulation heater (8) and in which a second liquid phase (11) can be produced from the first liquid phase (5) by the separation of hydrogen (9), and a CO/CH₄ separation column (T2) in which a carbon monoxide-rich gas phase (28) can be separated from the second liquid phase (11) that has a purity that allows its release as a carbon monoxide product (29), **characterized in that** the H₂ separation column (T1) is connected to the CO/CH₄ separation column (T2) in such a way that a low-methane stream (26, 34) can be withdrawn from the H₂ separation column (T1) via an extraction point and fed as reflux at the top of the CO/CH₄ separation column (T2).

9. Device according to claim 8, **characterized in that** a cooling means (E2) is arranged between the H₂ separation column (T1) and the CO/CH₄ separation column (T2) for liquefying a low-methane stream (26) withdrawn in gaseous form from the H₂ separation column.

10. Device according to either claim 8 or claim 9, **characterized in that** the extraction point for the low-methane stream (26) is arranged below the sixth practical separation stage of the H₂ separation column.

11. Device according to claim 10, **characterized in that** the extraction point for the low-methane stream (26) is arranged between the bottom space and the third practical separation stage of the H₂ separation column (T1).

12. Device according to claim 8, **characterized in that** the H₂ separation column (T1) is designed in its lower part as a dividing wall column from which the low-methane stream (34) can be withdrawn in liquid form.

13. Device according to any of claims 8 to 12, **characterized in that** it comprises a cooling circuit that can be operated with nitrogen as a coolant.

14. Device according to any of claims 8 to 13, **characterized in that** the H₂ separation column (T1) is has a sieve tray and/or slotted bubble cap tray and/or structured packing and/or packed beds as practical separation stages.

## Revendications

1. Procédé de décomposition cryogénique d'un gaz d'alimentation (1) contenant du méthane et constitué principalement d'hydrogène et de monoxyde de carbone, lequel gaz d'alimentation est alors partiellement condensé par refroidissement afin d'obtenir une première phase liquide (5) contenant de l'hydrogène et constituée en grande partie de monoxyde de carbone et de méthane, phase liquide à partir de laquelle une seconde phase liquide (11) est générée dans une colonne de séparation H₂ (T1) chauffée par l'intermédiaire d'un réchauffeur à recirculation (8) par la séparation d'hydrogène (9), seconde phase liquide à partir de laquelle, dans une colonne de séparation CO/CH₄ (T2), une phase gazeuse riche en monoxyde de carbone (28) est générée, laquelle phase gazeuse contient une pureté qui permet son évacuation sous forme de produit de monoxyde de carbone (29), **caractérisé en ce qu'un** flux de matière pauvre en méthane (26, 34) est soutiré de la colonne de séparation H₂ (T1) et est ensuite chargé en tant que reflux au niveau de la tête de la colonne de séparation CO/CH₄ (T2).

2. Procédé selon la revendication 1, **caractérisé en ce que** le flux de matière pauvre en méthane (26) est soutiré sous forme gazeuse de la colonne de séparation H₂ (T1) et est liquéfié par refroidissement avant son introduction dans la colonne de séparation CO/CH₄ (T2).

3. Procédé selon l'une des revendications 1 ou 2, **caractérisé en ce que** le flux de matière pauvre en méthane (26) est soutiré de la colonne de séparation H₂ (T1) en aval du sixième étage de séparation pratique.

4. Procédé selon la revendication 3, **caractérisé en ce que** le flux de matière pauvre en méthane (26) est soutiré de l'espace formant fond et/ou entre le premier et le troisième étage de séparation pratique.

5. Procédé selon la revendication 1, **caractérisé en ce que** le flux de matière pauvre en méthane (34) est soutiré sous forme liquide de la colonne de séparation H₂.

6. Procédé selon l'une des revendications 1 à 5, **caractérisé en ce que** la phase gazeuse riche en monoxyde de carbone (28) obtenue dans la colonne de séparation CO/CH₄ est chauffée et déchargée sous forme de produit de monoxyde de carbone (29) sans augmentation de pression.

7. Procédé selon l'une des revendications 1 à 6, **caractérisé en ce que** le froid de pointe est mis à disposition par l'intermédiaire un circuit d'azote.

8. Dispositif de décomposition cryogénique d'un gaz d'alimentation (1) contenant du méthane et constitué principalement d'hydrogène et de monoxyde de carbone, comportant au moins un échangeur de chaleur (E1, E2) pour le refroidissement et la condensation partielle du gaz d'alimentation (1), un séparateur (D1) dans lequel une première phase liquide (5) peut être séparée du gaz d'alimentation (2) partiellement condensé, une colonne de séparation H₂ (T1) pouvant être chauffée par l'intermédiaire d'un réchauffeur à recirculation (8) dans laquelle une seconde phase liquide (11) peut être générée à partir de la première phase liquide (5) par séparation d'hydrogène (9), ainsi qu'une colonne de séparation CO/CH₄ (T2) dans laquelle une phase gazeuse riche en monoxyde de carbone (28) peut être séparée de la seconde phase liquide (11) avec une pureté qui permet son déchargement sous forme de produit de monoxyde de carbone (29), **caractérisé en ce que** la colonne de séparation H₂ (T1) est raccordée à la colonne de séparation CO/CH₄ (T2) de telle sorte qu'un flux de matière pauvre en méthane (26, 34) peut être soutiré de la colonne de séparation H₂ (T1) par l'intermédiaire d'un point de prélèvement et être chargé en tant que reflux au niveau de la tête de la colonne de séparation CO/CH₄ (T2).

9. Dispositif selon la revendication 8, **caractérisé en ce qu'****un** appareil de refroidissement (E2) est disposé entre la colonne de séparation H₂ (T1) et la colonne de séparation CO/CH₄ (T2) pour la liquéfaction d'un flux de matière pauvre en méthane (26) soutiré sous forme gazeuse de la colonne de séparation H₂.

10. Dispositif selon l'une des revendications 8 ou 9, **caractérisé en ce que** le point de prélèvement du flux de matière pauvre en méthane (26) est disposé en aval du sixième étage de séparation pratique de la colonne de séparation H₂.

11. Dispositif selon la revendication 10, **caractérisé en ce que** le point de prélèvement du flux de matière pauvre en méthane (26) est disposé entre l'espace formant fond et le troisième étage de séparation pratique de la colonne de séparation H₂ (T1).

12. Dispositif selon la revendication 8, **caractérisé en ce que** la colonne de séparation H₂ (T1) est réalisée dans sa partie inférieure sous forme de colonne à paroi de séparation à partir de laquelle le flux de matière pauvre en méthane (34) peut être soutiré sous forme liquide.

13. Dispositif selon l'une des revendications 8 à 12, **caractérisé en ce qu'**il comprend un circuit de refroidissement qui peut fonctionner avec de l'azote comme réfrigérant.

14. Dispositif selon l'une des revendications 8 à 13, **caractérisé en ce que** la colonne de séparation H₂ (T1) est réalisée avec des fonds perforés et/ou des fonds de cloches à fentes et/ou des garnitures structurées et/ou des garnissages en vrac comme étages de séparation pratiques.
